# FASCICULE DE BREVET EUROPEEN

(11) **EP 0 106 802 B1**
(45) Date de publication et mention de la délivrance du brevet: **25.02.1987**
(21) Numéro de dépôt: 83810452.9
(22) Date de dépôt: 05.10.1983
(51) Int. Cl.: B41J 3/04

(54) **Dispositif pour projeter des gouttelettes d'un liquide électriquement conducteur**
Vorrichtung zum Ausstoss von Tröpfchen einer elektrisch leitenden Flüssigkeit
Device for projecting droplets of an electrically conductive liquid

(30) Priorité: 08.10.1982 CH 5914/82
(43) Date de publication de la demande: 25.04.1984
(73) Titulaire: BATTELLE MEMORIAL INSTITUTE, CH-1227 Carouge/Genève (CH)
(72) Inventeur: Vermot-Gaud, Jacques, CH-1258 Perly (CH); Genequand, Pierre, CH-1209 Geneve (CH)
(74) Mandataire: Dousse, Blasco

## Description

La présente invention se rapporte à un dispositif pour projeter des gouttelettes d'un liquide électriquement conducteur.

Il existe deux types de dispositifs pour projeter des gouttelettes de liquide, notamment d'encre dans les systèmes d'impression à jet d'encre. Un de ces types consiste à fractionner un jet sous pression en gouttelettes et suppose une source de liquide sous pression, une buse pour former un jet, des moyens pour induire des variations de pression à haute fréquence dans l'écoulement en vue de le fractionner, des moyens pour diriger les gouttelettes et des moyens de récupération et de recyclage de l'encre non utilisé. Il s'agit de dispositifs destinés de préférence à de grosses installations du fait qu'ils mettent en oeuvre des moyens relativement nombreux et complexes et en raison du débit important d'encre. Ils sont destinés à des machines telles que de grosses imprimantes d'ordinateurs ou de traitement de textes à très haute performance, dont le coût est en rapport avec un tel type de dispositif à jet d'encre.

L'autre de ces types permet de projeter des gouttelettes sur commande et comporte généralement des moyens pour créer une surpression dans une enceinte contenant le liquide à projeter et présentant une ouverture à travers laquelle le liquide est expulsé lorsque la pression dépasse la force de cohésion du ménisque formé par le liquide dans cette ouverture. Un tel dispositif est notamment décrit par le brevet US 3.832.579.

Ce type de dispositif a une fréquence de formation de gouttelettes limitée par la vitesse avec laquelle le ménisque peut se reformer après l'expulsion d'une goutte et qui est de l'ordre de 100 X 10-6 s.

Tous les dispositifs à jet d'encre connus utilisent un orifice relié a un réservoir pour projeter les gouttelettes. De tels dispositifs nécessitent un tube par gouttelette dans le cas d'une imprimante à formation simultanée d'une pluralité de gouttelettes. Une matrice de tube capable de réaliser cette projection simultanée pose des problèmes de réalisation évidents. En outre, les buses à travers lesquelles l'encre est projetée sont susceptibles de se boucher, notamment après une période d'inaction.

Parallèlement à la projection de gouttellettes par création d'une surpression dans une enceinte contenant l'encre, on a proposé d'utiliser des procédés électrostatiques pour permettre de s'affranchir du problème des tubes, étant donné qu'il suffit alors de concentrer un champ électrique sur une électrode de la taille approximative de la gouttellette désirée, recouverte d'une encre diélectrique, pour créer des charges électrostatiques dans ce liquide engendrant dans le champ électrique une force s'exerçant sur la gouttellette en direction de l'électrode opposée.

Cette solution est décrite dans le CB-A-1 484 368 ainsi que dans le EP-A1 -0 046 295.

Une autre solution a encore été proposée dans le US-A-3 834 301, dans lequel l'électrode est formée par un ruban perforé dont chaque perforation est remplie d'encre conductrice portée au même potentiel que celui du ruban. Cette encre, qui est maintenue par les forces capillaires dans les perforations, et soumise à un champ électrique en passant vis-à-vis d'une électrode située derrière le papier. Ce champ électrique déforme le ménisque du liquide retenu dans la perforation du ruban et au même potentiel que lui de sorte que ce liquide vient en contact avec la surface de la feuille de papier adjacente au ruban. Cette solution ne s'applique qu'à l'impression sans impact, mais non à un jet d'encre. Il faut que le papier soit adjacent au ruban au moment où le ménisque est déformé. Cette solution nécessite en outre, comme les solutions électrostatiques susmentionnées, une électrode disposée au dos de la feuille de papier et la création d'un potentiel élevé entre ces électrodes.

Le but de la présente invention est de remédier au moins en partie aux inconvénients susmentionnés.

A cet effet, cette invention a pour objet un dispositif pour projeter des gouttes d'un liquide électriquement conducteur, caractérisé par le fait qu'il comporte au moins une électrode dont le diamètre est du même ordre de grandeur que celui des gouttes à projeter, affleurant à la surface d'un support electriquement isolant, une source de courant intermittent dont l'un des pole est connecté a cette électrode, des moyens pour former une couche dudit liquide d'épaisseur déterminée, recouvrant au moins la surface dudit support où ladite éléctrode affleure et une seconde électrode en contact avec ladite couche et connectée à l'autre pôle de la source de courant intermittent pour former un champ électrique a travers ledit liquide, se concentrant sur la partie de l'électrode affleurant à la surface dudit support.

Les avantages du dispositif, objet de l'invention, sont nombreux. Les gouttelettes ne sont plus projetées à travers un trou mais sont détachées de la surface d'une couche de liquide. Dès lors la vitesse de reformation de la couche devient un facteur moins critique. La formation d'une matrice pour la projection simultanée de gouttelettes peut être réalisée par exemple par une technique de circuit imprimé, la distance entre les électrodes génératrices de gouttelettes peut être réduite par rapport à une matrice de tubes. Il est possible de réaliser l'invention sous la forme d'une structure très plane. Aucun transducteur n'est plus nécessaire pour créer la force apte à projeter les gouttelettes. Le coût de fabrication d'un tel dispositif est sensiblement réduit. De ce fait, les applications envisageables sont extrêmement nombreuses dans la mesure où ce coût est même inférieur à celui des dispositifs moins performants existants. On peut ainsi envisager l'utilisation d'un tel dispositif pour des imprimantes de calculatrices de table, pour le marquage de date et d'heure sur des titres de transport, pour le marquage de date sur des emballages de produits périssables, pour ne citer que quelques applications possibles parmi d'autres.

Le dessin annexé illustre, schématiquement et à titre d'exemple, différentes formes d'exécution du dispositif objet de la présente invention.
La fig. 1 est une vue en coupe d'une forme d'exécution.
Les figs 2a et 2b illustrent des schémas de circuits d'alimentation du dispositif.
La fig. 3 est une vue en coupe d'une autre forme d'exécution.
La fig. 4 est une vue de dessus de la fig. 3.
La fig. 5 est une vue en perspective avec arrachement d'une troisième forme d'exécution.
La fig. 6 est un schéma d'un circuit d'adressage d'une pluralité d'électrodes.
La fig. 7 est une vue en coupe d'une variante de la fig. 1.

Le dispositif illustré par la fig. 1 comporte un support 1 en forme de bloc cylindrique en un matériau isolant traversé axialement par un fil métallique 2 en un métal bon conducteur du courant électrique relié à l'un des pôles d'une source d'impulsions électriques illustrée par les figs 2a ou 2b. Ce bloc cylindrique 1 est disposé dans un réservoir 3, contenant de l'encre, en un matériau isolant de l'électricité, présentant une ouverture 4 dans laquelle l'encre contenue dans ce réservoir 3 est retenue par la force de cohésion de son ménisque. Une contre-électrode 5 est disposée quelque part dans le réservoir 3 à distance de l'électrode 2 et reliée à l'autre pôle de la source d'impulsions électriques.

Cette source d'impulsions peut présenter une source à tension élevée F comme illustré par la fig. 2a entre 500 et 1500 volts par exemple reliée à l'électrode 2. La contre-électrode 5 est connectée au collecteur d'un transistor haute tension T dont la base est reliée à une source d'impulsions basse tension (non représentée) avec des impulsions de 5 µs et 5 volts par exemple à travers une résistance R" une résistance R₂ étant connectée entre la base transistor T et son émetteur. L'autre circuit illustré par la fig. 2b diffère du circuit de la fig. 1 par le fait que la source de tension E, est une source basse tension entre 5 et 15 volts par exemple, un transformateur élévateur TE est alors disposé entre cette source et les électrodes 2 et 5. Le reste du circuit est identique a celui de la fig. 2a, mais utilise un transistor basse tension.

Dans une forme de réalisation pratique de l'invention, le fil métallique 2 servant d'électrode est constitué par un fil de platine de 20 um de diamètre disposé dans un bloc cylindrique isolant de 0,5 mm, le diamètre de l'ouverture 4 du réservoir 3 étant de 0,8 mm et la profondeur de la face d'extrémité du bloc isolant 1 au-dessous du niveau de l'ouverture 4 étant approximativement de 0,2 mm.

Les essais ont été réalisés avec une encre électriquement conductrice de divers types fabriqués par IBM, Varian ainsi que de l'encre mise au point par nos soins.

Le processus physique conduisant à la projection des gouttelettes n'est pas complètement expliqué, toutefois, il est vraisemblable que le processus d'éjection soit dû à la production de charges libres dans l'encre lors de l'établissement d'un champ électrique au voisinage de l'électrode 2. Comme on le sait, dans un électrolyte, l'apparition de charges libres est consécutif à l'apparition d'un gradient de résistivité. Or, étant donné qu'il y a une forte concentration de champ au voisinage de l'électrode 2 qui est assimilable a une pointe, la concentration du courant produit un chauffage de l'encre à proximité de cette pointe. Il en résulte une diminution de la résistivité, comme pour tout électrolyte dont la température s'éléve, entre la portion de l'encre liquide adjacente à l'électrode 2 et le reste de la masse d'encre. Une force électrostatique annulaire est exercée à la surface du liquide, au droit du bord de l'électrode 2 et provoque l'éjection d'une goutte.

Les essais réalisés à l'aide du dispositif susmentionné ont montré que l'épaisseur de la couche de liquide recouvrant l'électrode joue un rôle relativement important dans la mesure où, avec une couche très mince de l'ordre de quelques dizaines de ¡.Lm, on obtient une pulvérisation du liquide alors qu'avec une couche de l'ordre de quelque dizièmes de mm on obtient très peu de gouttes parasites. La tension appliquée entre les électrodes 2 et 5 ainsi que la durée d'impulsion jouent un rôle sur la taille des gouttes. On a constaté que les tensions nécessaires peuvent varier entre environ 500 et 4000 volts, les essais ayant essentiellement été réalisés avec une alimentation variant entre 500 et 1500 volts. La durée des impulsions appliquées a été choisie à 5 µs.

La variante illustrée par la fig. 7 montre un dispositif en tous points semblable à celui de la fig. 1 devant l'ouverture duquel est place un masque 17 presentant une ouverture centrale disposée vis-àvis de l'électrode 2 mais dont le diamètre est très sensiblement supérieur à celui de cette électrode et donc également supérieur à la taille des gouttes. Ce masque est destiné à éviter une interaction entre le ménisque et l'air ambiant, notamment aux fréquences de fonctionnement élevées. En effet, cette interaction a pour effet la production de gouttes parasites et l'incorporation de bulles à la surface du liquide.

Les dimensions des diamètres du bloc cylindrique 1 et de l'ouverture 4 n'ont pas d'influence directe sur le processus de formation des gouttes. La dimension de l'ouverture 4 n'a une importance que dans le cas de l'utilisation d'un réservoir d'encre 3 avec une ouverture 4 disposée dans un plan vertical, étant donné que dans ce cas, le diamètre de l'ouverture 4 doit permettre à l'encre de former un ménisque stable, capable de résister à la pression statique exercée par le liquide contenu dans le réservoir 3.

Etant donné que les dimensions du bloc cylindrique 1 et de l'ouverture 4 n'ont pas d'influence sur le processus de formation des gouttes, il est donc possible d'imaginer d'autres structures que celle illustrée par la fig. 1.

C'est ainsi que, comme illustré par les figs 3 et 4, il est possible de former un ruban isolant 6 dans lequel se trouvent les électrodes 2. Le bord du ruban 6 présente une piste conductrice 7. Ce ruban peut être encré par un rouleau encreur (non représenté) pour former un film d'encre 8 à sa surface, ce film recouvrant une face du ruban isolant 6 étant en contact avec les électrodes 2 et la piste conductrice 7 de sorte qu'un champ électrique peut être établi à travers le film d'encre 8, dans les mêmes conditions que dans le cas de la fig. 1. Il est alors possible de former un ruban 6, sans fin, destine a défiler vis-à-vis de la zone d'impression et de régénérer le film d'encre au fur et à mesure, les électrodes 2 étant reliées sélectivement à la source de courant. Bien entendu, dans un tel cas, il est possible de réaliser plusieurs rangées d'électrodes 2 parallèles.

En variante, comme illustré par la fig. 5, le support isolant peut être forme par un bloc fixe 9 sur une face duquel les électrodes 2 affleurent. L'encre est retenue dans un ruban 10 qui peut être constitué, par exemple, en un matériau plastique muni de perforations 11 remplies d'encre par un rouleau encreur (non représenté) appliqué contre la face inférieure du ruban 10 et dont la face supérieure présente une couche métallisée 12 et est destinée à former la contre électrode.

Bien entendu la couche métallisée 12 peut être formée de différentes pistes conductrices parallèles s'étendant longitudinalement à la surface du ruban 10.

Le fait que l'encre n'est plus délivrée à travers une buse présente donc de gros avantages, notamment dans un dispositif à projection simultanée de plusieurs gouttes. En effet, la présence de trous, nécessite en général des structures tubulaires séparées les unes des autres. La supression de ces trous permet de rapprocher les électrodes 2 de manière à augmenter la densité de gouttes par unité de surface. Dans ces conditions, et en utilisant un système d'adressage pour alimenter les électrodes 2 on peut imaginer la réalisation de matrices d'électrodes et leur excitation sélective. Il est dès lors possible, non seulement de former des caractères mais également des images, permettant par exemple la transmission d'images et de diagrammes à distance.

Un circuit d'adressage des électrodes 2 peut être par exemple réalisé comme illustré par le schéma de la fig. 6. On reconnait sur ce schéma les électrodes groupées en n séries pour former les électrodes 2₁ₐ, 2_{1b}, 2_{1c}, 2_{1d}, pour la première série, 2₂ₐ, 2_{2b}, 2_{2c}, 2_{2d}, pour la deuxième série et 2na, 2_{nb}, 2nc et 2_{nd} pour la nième série. Chaque électrode d'une même série est située à la jonction de deux conducteurs 13a, 13_{b}, 13_{c}, 13_{d} d'une part et A₁, Bᵢ, C₁ D₁ pour la première série, A₂, B₂, C₂, D₂ poour deuxième serie et Aₙ, Bₙ, Cₙ, Dₙ pour la nième série. Par conséquent, les électrodes 2ᵢₐ, 2₂ₐ, 2ₙₐ sont reliées à un même interrupteur 14a, les électrodes 2_{1b}, 2_{2b}, 2_{nb} sont reliées à un même interrupteur 14_{b}, les électrodes 2_{1c}, 2_{2c}, 2_{nc} sont relieés à l'interrupteur 14_{c} et les électrodes 2_{1d}, 2_{2d}, 2_{nd} sont reliées à l'interrupteur 14_{d}. Les électrodes 2₁, 2₂, 2ₙ d'une même série sont reliées à un même interrupteur 15₁ respectivement 15₂ et 5ₙ par l'intermédiaire de l'encre conductrice contenue dans n réservoirs 16, respectivement 16₂, 16ₙ. Bien entendu, dans le cas de a fig. 5, les réservoirs 16, à 16ₙ pourraient correspondre aux pistes conductrices 12 formées à la surface du ruban 10.

L'adressage de chaque électrode est obtenu en fermant tout d'abord l'interrupteur 15, et ceux des interrupteurs 14ₐ à 14_{d} correspondant aux électrodes que l'on désire mettre sous tension. Ensuite on ouvre l'interrupteur 15ᵢ et les interrupteurs 14ₐ à 14_{d} et on ferme l'interrupteur 15₂ et ceux des interrupteurs 14ₐ à 14_{d} correspondant aux électrodes que l'on désire mettre sous tension.

La distance entre les électrodes doit être d'au moins 100 µm pour éviter les interactions parasites entre électrodes. A cette distance entre électrodes actives et non actives, le potentiel de ces dernières est très inférieur au seuil d'activité. Le multiplexage dans le temps des réservoirs ou des électrodes est facile puisque la durée des impulsions est de l'ordre de 2 à 5 µs avec une fréquence maximum de 10⁴ Hz.

Un tel circuit d'adressage peut être utilisé aussi bien pour une matrice d'électrodes que pour une ligne d'électrodes semblables à celle illustrée par la fig. 5 par exemple.

Comme on a pu le constater le dispositif, objet de l'invention, offre de très grands avantages sur la plupart des dispositifs existants. Ces avantages découlent essentiellement du fait que la goutte est projetée à partir d'une couche de liquide ne nécesstant plus de buses et permettant de réaliser des structures planes. Pour un liquide donné, à part l'épaisseur de la couche de liquide, tous les paramètres influençant la formation des gouttes sont des paramètres électriques. En outre, le courant électrique agit directement sur le liquide, sans l'intermédiaire d'un transducteur. Aucune résistance parasite ne vient se mettre en série dans le circuit d'alimentation, toute la résistance électrique est concentrée dans la zone utile à fort gradient de champ.

Il y a également lieu de remarquer que la reformation du ménisque est indépendante du diamètre d'une buse et ne dépend plus que des propriétés rhéologiques du liquide. On peut de ce fait estimer que la fréquence maximum de formation des gouttes peut être augmentée par rapport à un dispositif à jet d'encre à la demande utilisant une buse.

L'énergie consommé par le dispositif objet de l'invention est très faible. Si on considère par exemple une résistance de l'électrode 2 et de l'encre qui lui est associée de 100000 ohms et une tension d'alimentation de 1000 volts, le courant instantané est: et la puissance instantanée est:

L'énergie consommée pendant une impulsion de 5 µs = 5 x 10-⁵ joules. Cette énergie peut encore être la durée d'impulsion à pu être ramenée à = 2 µs.

## Revendications

1. Dispositif pour projeter des goutes d'un liquide électriquement conducteur, caractérisé par le fait qu'il comporte au moins une électrode (2) dont le diamètre est du même ordre de grandeur que celui des gouttes à projeter, affleurant à la surface d'un support électriquement isolant (1,6, 9) une source de tension intermittente (E, E,) dont l'un des pôles est connecté à cette électrode (2), des moyens (3, 4; 10; 17) pour former une couche dudit liquide d'épaisseur déterminée, recouvrant au moins la surface dudit support (1, 6, 9) ou ladite électrode (2) affleure et une seconde électrode (5, 7, 12) contact avec ladite couche et connectée à l'autre pôle de la source de tension intermittente pour former un champ électrique à travers ledit liquide, se concentrant sur la partie de l'électrode (2) affleurant à la surface dudit support (1, 6, 9,).

2. Dispositif selon la revendication 1, caractérisé par le fait que ledit support électriquement isolant est constitué par ruban (6).

3. Dispositif selon la revendication 1, caractérisé par le fait que les moyens pour former la couche dudit liquide sont constitués par un ruban isolant (10) dont une face est destinée à venir en contact avec ledit support électriquement isolant (9) et dont la face opposée est métallisée (12) pour former ladite seconde électrode.

4. Dispositif selon la revendication 1, caractérisé par le fait qu'il comporte un réservoir (3) dudit liquide, une ouverture (4) traversant une paroi latérale et dont la dimension est chisie pour que le ménisque formé par le liquide équilibre la pression statique exercée par la masse de ce liquide contenue dans ce réservoir (3), ledit support traversé axialement par ladite électrode (2) et dont la face dans laquelle émerge cette électrode est située en retrait par rapport au bord de ladite ouverture, d'une valeur correspondant à l'épaisseur désirée pour ladite couche de liquide.

## Patentansprüche

1. Vorrichtung zum Abstoßen von Tropfen einer elektrisch leitenden Flüssigkeit, dadurch gekennzeichnet, daß diese zumindest eine Elektrode (2), deren Durchmesser der Größenordnung der abzustoßenden Tropfen entspricht und welche in einer Ebene mit der Oberfläche eines elektrisch isolierenden Trägers (1, 6, 9) liegt, eine intermittierende Spannungsquelle (E, E1), deren einer Pol mit dieser Elektrode (2) verbunden ist, Mittel (3, 4, 10, 17) zum Bilden eines Überzuges bestimmter Dicke der genannten Flüssigkeit, der zumindest die Oberfläche des Trägers (1, 6, 9) bedeckt, wo die Elektrode (2) in gleicher Ebene liegt, und eine zweite Elektrode (5, 7, 12) umfaßt, die in Kontakt mit dem Überzug ist und mit dem anderen Pol der intermittierenden Spannungsquelle verbunden ist, um ein elektrisches Feld in der Flüssigkeit zu bilden, das sich auf den Teil der Elektrode (2), der mit der Oberfläche des Trägers (1, 6, 9) in einer Ebene liegt, konzentriert.

2. Vorrichtung nach Anspruch 1, dadurch gekennzeichnet, daß der elektrisch isolierende Träger durch ein Band (6) gebildet wird.

3. Vorrichtung nach Anspruch 1, dadurch gekennzeichnet, daß die Mittel zum Bilden des Überzuges der genannten Flüssigkeit aus einem elektrisch isolierenden Band (10) bestehen, dessen eine Fläche dazu bestimmt ist, mit dem elektrisch isolierenden Träger (9) in Kontakt zu kommen, und dessen gegenüberliegende Seite mit Metall bedeckt ist, um die zweite Elektrode zu bilden.

4. Vorrichtung nach Anspruch 1, dadurch gekennzeichnet, daß sie einen Behälter (3) für die Flüssigkeit aufweist, wobei eine Öffnung (4) eine seitliche Wand durchsetzt, deren Abmessung so gewählt wird, daß der durch die Flüssigkeit gebildete Meniskus den durch die Masse der im Behälter (3) befindlichen Flüssigkeit ausgeübten statischen Druck ausgleicht, und wobei der elektrisch isolierende Träger aus einem zylindrischen Element (1) besteht, das von der Elektrode (2) axial durchsetzt wird, und dessen Fläche, aus dem diese Elektrode heraustritt, gegenüber dem Rand der Öffnung um einen Wert rückversetzt ist, der der gewünschten Dicke für den Flüssigkeitsüberzug entspricht.

## Claims

1. A device for the projection of drops of an electrically conducting liquid, characterized by the fact that it comprises at least one electrode (2), the diameter of which is of the same order of magnitude as that of the drops to be projected. flush with the surface of an electrically insulating support (1, 6, 9), a source of intermittent voltage (E, E₁) one of the terminals of which is connected to that electrode (2), means (3, 4; 10; 17) for the formation of a layer of said liquid having a specified thickness, covering at least the surface of said support (1, 6, 9) where said electrode (2) is flush and a second electrode (5, 7, 12) in contact with said layer and connected to the other terminal of the source of intermittent voltage so as to form an electric field through said liquid, concentrated on that part of the electrode (2) flush with the surface of said support (1, 6, 9).

2. A device according to claim 1, characterized by the fact that said electrically insulating support consists of a ribbon (6).

3. A device according to claim 1, characterized by the fact that the means used for the formation of the layer of said liquid consist of an insulating ribbon (10) one face of which is designed to come into contact with said electrically insulating support (9) and the opposite face of which is metallized (12) so as to form said second electrode.

4. A device according to claim 1, characterized by the fact that it comprises a reservoir (3) of said liquid, an opening (4) going through a lateral wall and the size of which is chosen so that the meniscus formed by the liquid equilibrates the static pressure exerted by the mass of this liquid contained in this reservoir (3), said electrically insulating support consisting of a cylindrical component (1) through which said electrode (2) goes through axially and the face of which in which this electrode emerges is recessed with respect to the edge of said opening by a value corresponding to the thickness desired in said layer of liquid.
